# EUROPÄISCHE PATENTSCHRIFT

(11) **EP 1 785 242 B1**
(45) Veröffentlichungstag und Bekanntmachung des Hinweises auf die Patenterteilung: **12.08.2015**
(21) Anmeldenummer: 06017311.9
(22) Anmeldetag: 19.08.2006
(51) Int. Cl.: B27B 7/04

(54) **Sägemaschine mit mehreren parallelen Sägeblättern**
Sawing machine with a plurality of parallel saw blades
Machine de sciage avec plusieurs lames de scie parallèles

(30) Priorität: 12.11.2005 DE 102005054080
(43) Veröffentlichungstag der Anmeldung: 16.05.2007
(73) Patentinhaber: Wassmer, Paul, 79423 Heitersheim (DE)
(72) Erfinder: Wassmer, Paul, 79423 Heitersheim (DE)
(74) Vertreter: Kunst, Manuel Nikolaus Johannes

(56) Entgegenhaltungen:
- EP-A1- 0 106 907
- DE-A1- 3 244 450
- JP-A- 5 038 702
- US-A- 5 143 127

## Beschreibung

Die Erfindung betrifft eine Sägemaschine gemäß dem Oberbegriff des unabhängigen Anspruchs 1. Eine solche Sägemaschine ist der DE 32 44 450 A1 zu entnehmen.

Die Aufgabe der vorliegenden Erfindung besteht darin, dass die bekannte Sägemaschine derart verbessert wird, dass das Austauschen der Sägeblätter durch eine verbesserte Zugänglichkeit zu den Sägeblättern erleichtert wird und dass ermöglicht wird, ein Werkstück von einem steckengebliebenen Sägeblatt zu befreien.

Diese Aufgabe wird durch die Kombination der Merkmale des unabhängigen Anspruchs 1 gelöst.

Erfindungsgemäß sind die jeweils unteren Schlitten zusätzlich zu ihrer horizontalen Verstellbarkeit in vertikaler Richtung insbesondere nach unten verstellbar gelagert. Sie können dadurch aus ihrem Säge- beziehungsweise Benutzungsbereich soweit verstellt werden, dass das Austauschen der Sägeblätter durch eine verbesserte Zugänglichkeit zu diesen Sägeblättern erleichtert ist. Darüber hinaus ist es auf diese Weise einfach möglich, ein in einem Werkstück steckengebliebenes Sägeblatt aus diesem wieder herausfahren zu können.

Vorteilhafte Ausführungen der Erfindung sind den abhängigen Ansprüchen zu entnehmen.

Die vorliegende Erfindung gestattet eine Anordnung von insgesamt wenigstens vier Schlitten, die in Längsrichtung oder Vorschubrichtung des Werkstücks jedoch praktisch nicht mehr Platz benötigen, als wenn sich nur zwei Schlitten auf gleicher Höhe gegenüberstehen. Dabei kann die Anordnung der vier Schlitten so gewählt sein, dass die übereinander befindlichen Sägeblätter jeweils in übereinstimmender Ebene liegen, um praktisch eine Verdoppelung der Schnitthöhe zu erzielen, weil die Sägeblätter der jeweils oberen Schlitten von oben nach unten und die der unteren Schlitten von unten nach oben in derselben Schnittebene wirksam sein können. Gleichzeitig eröffnet diese Anordnung die Möglichkeit, die übereinander befindlichen Sägeblätter seitlich zueinander einzustellen und die Schlitten einander höhenmäßig anzunähern, um bei einem Werkstück mit geringerer Querschnittshöhe mehr Sägeblätter zum Schneiden dieses Werkstücks in Längsrichtung ausnutzen zu können, weil dann sowohl die von unten her als auch die von oben her wirksamen Sägeblätter jeweils einen parallelen Sägeschnitt ausführen können, so dass die Zahl der entstehenden Einzelteile entsprechend vergrößert wird.

Dabei ergibt sich also eine Sägemaschine mit vier Schlitten, an denen jeweils wenigstens zwei Sägeblätter angeordnet sind, die aufgrund der Verstellbarkeiten der Schlitten aufeinander zu oder voneinander weg - auch in der Höhe - und aufgrund der Verstellbarkeit der in den Hohlwellen jeweils angeordneten zweiten Wellen alle relativ zueinander und in ihrem Abstand eingestellt werden können, so dass auch unterschiedliche Schnittbreiten eingestellt werden können, so dass die Einstellbarkeit der Sägeblätter vereinfacht ist.

Darüber hinaus eröffnet diese Anordnung - in noch zu beschreibender Weise - die Möglichkeit, die Zahl der Sägeblätter auf einfache Weise durch Vergrößerung der Anzahl der solche Sägeblätter tragenden Schlitten - gegebenenfalls auch nachträglich - noch weiter zu erhöhen.

Zweckmäßig ist es dabei, wenn jeder Schlitten eine als Hohlwelle ausgebildete, drehbar angetriebene aber axial feststehende Antriebswelle und eine in deren Inneren drehfest aber axial und teleskopartig verschiebbare zweite Welle für wenigstens ein zweites paralleles Sägeblatt aufweist und wenn die beidseits eines Werkstücks angeordneten Schlitten jeweils in entgegengesetzten Richtungen zueinander zu dem Werkstück hin und von dem Werkstück weg verschiebbar sind. Somit lassen sich durch die Verstellbarkeiten der Schlitten und der an den zweiten Wellen befindlichen Sägeblättern eine Vielzahl unterschiedlicher Schnittbreiten einstellen.

Eine abgewandelte oder zusätzliche Ausgestaltung der erfindungsgemäßen Sägemaschine kann darin bestehen, dass in Vorschubrichtung hinter den einander auf gleicher Höhe gegenüberliegend angeordneten Schlitten insbesondere in gleicher Höhe wenigstens ein weiterer Schlitten mit Hohlwelle und dieser gegenüber verstellbarer zweiter Welle sowie wenigstens zwei Sägeblättern angeordnet ist, der in horizontaler Richtung relativ zur Vorschubrichtung, also quer zum Werkstück verstellbar ist.

Es ist also auch möglich, die Zahl der Sägeblätter dadurch zu erhöhen, dass in Vorschubrichtung hinter einem ersten Paar von Schlitten ein weiterer Schlitten oder bevorzugt in Vorschubrichtung hinter beiden einander gegenüberliegend angeordneten Schlitten jeweils wenigstens ein weiterer Schlitten mit je zwei Sägeblättern quer zur Vorschubrichtung des Werkstücks verstellbar angeordnet ist, woraus sich wiederum wenigstens drei oder bevorzugt vier Schlitten mit zumindest je zwei Sägeblättern, also insgesamt acht Sägeblättern ergeben, wie es auch bei zwei übereinander angeordneten Schlittenpaaren der Fall ist.

Darüber hinaus lässt sich die Sägemaschine auf diese Weise dahingehend ausgestalten, dass wenigstens oberhalb eines Paares von Schlitten ein weiteres Schlittenpaar verstellbar angeordnet ist und insbesondere oberhalb von jedem Schlittenpaar ein solches weiteres Paar zweier einander gegenüberliegender Schlitten relativ zueinander verstellbar vorgesehen sind. Auf diese Weise lassen sich beispielsweise in Vorschubrichtung hintereinander wenigstens zwei Schlittenpaare, also insgesamt vier derartige Schlitten, und darüber weitere zwei Schlittenpaare, also wiederum vier Schlitten, mit jeweils zwei Sägeblättern platzsparend und aufgrund der "Wiederholung" der einzelnen Schlitten auch mit vergleichsweise geringem maschinellem Aufwand anordnen, um auf diese Weise zumindest sechzehn Sägeblätter jeweils verstellbar vorzusehen. Eine entsprechend große Anzahl von Schnitten kann an Werkstücken durchgeführt werden, um entsprechend schmale Bretter oder Leisten oder dergleichen erzielen zu können.

Dabei ist es günstig, wenn die Schlitten und/oder die in ihren Hohlwellen gelagerten zweiten Wellen der Sägemaschine und/oder die Schlitten selbst unabhängig voneinander verstellbar sind. Durch Programmieren der Antriebe und Steuerungen kann somit dem Benutzer eine Vielzahl von Möglichkeiten an die Hand gegeben werden, ohne dass er beispielsweise zum Anfertigen von Leisten nur einen bestimmten Bereich der Sägemaschine benutzen kann, und ohne dass Sägeblätter tragende Buchsen relativ zu einer Antriebswelle verschoben werden müssen, um eine Seiteneinstellung eines Sägeblatts zu bewirken.

Als Vorschubvorrichtung kann vor dem ersten Paar der sich gegenüberliegenden Schlitten ein Kettenförderer und im Falle mehrerer in Vorschubrichtung hintereinander angeordneter Schlitten mit Sägeblättern im Zwischenraum zwischen diesen Schlitten ebenfalls wenigstens ein Kettenförderer und oberhalb des/der Kettenförderer zumindest ein rollenförmiger Niederhalter für das jeweilige Werkstück vorgesehen sein. Dadurch kann der Vorschub der Werkstücke mit größerer Genauigkeit durchgeführt werden, als wenn er mit Hilfe von Einzelrollen erfolgen würde. Es hat sich gezeigt, dass bei einer Zerteilung eines Werkstücks in beispielsweise neun Einzelteile eine präzise und verleimfähige Oberfläche mit entsprechender Genauigkeit erzielt werden kann.

In Vorschubrichtung hinter dem letzten Schlittenpaar kann ein weiterer Kettenförderer und insbesondere wenigstens ein Niederhalter angeordnet sein.

Dabei kann wenigstens ein rollenförmiger Niederhalter, bevorzugt alle Niederhalter, zur Verstärkung des Vorschubs angetrieben sein.

Vor allem bei Kombination einzelner oder mehrerer der vorbeschriebenen Merkmale und Maßnahmen lassen sich beispielsweise insgesamt sechszehn Sägeblätter jeweils vor allem in horizontaler Richtung aber auch in vertikaler Richtung verstellbar vorsehen, so dass eine sehr große Variabilität erreicht werden kann, ohne beispielsweise für das Sägen von Latten auf einer angetriebenen Welle eine Aufsteckbüchse mit Zwischenringen und dadurch fixierte Sägeblätter zu benötigen. Da die einzelnen Sägeblätter jeweils entweder über die sie tragenden Schlitten oder durch ihre Anordnung an zweiten Wellen nahezu unabhängig voneinander sind, können sie auch mit großer Genauigkeit eingestellt werden und arbeiten, so dass die herausgesägten Holzteile ihrerseits eine große Genauigkeit haben können.

Nachstehend ist ein Ausführungsbeispiel der Erfindung anhand der Zeichnung näher beschrieben. Es zeigt in erheblich schematisierter Darstellung:
- Fig. 1: eine Seitenansicht einer erfindungsgemäßen Sägemaschine, wobei Kettenförderer zum Tragen und Vorschieben des Werkstücks in Vorschubrichtung hintereinander und dazwischen jeweils Schlitten mit. Sägeblättern vorgesehen sind, wobei in Vorschubrichtung jeweils zwei übereinander angeordnete Paare derartiger Schlitten angeordnet sind, die auch in vertikaler Richtung verstellbar sind, wobei die Sägeblätter der einzelnen Schlitten in Fig.1 in gemeinsamen vertikalen Ebenen etwas in Vorschubrichtung hintereinander versetzt eingestellt sind, damit sich ihre Schnitthöhe addiert,
- Fig. 2: eine der Fig.1 entsprechende Darstellung, bei welcher die übereinander befindlichen Sägeblätter seitlich derart versetzt sind, dass die übereinander angeordneten Schlitten in ihrem Höhenabstand so verringert werden können, dass jedes der Sägeblätter ein entsprechend geringer bemessenes Werkstück durchsägen kann,
- Fig. 3: im vergrößertem Maßstab einen Querschnitt mit Ansicht der nur teilweise dargestellten, in horizontaler und vertikaler Richtung einander benachbarten Schlitten mit in übereinstimmenden Ebenen angeordneten Sägeblättern gemäß den Schnittlinien A-A in Fig.1 sowie
- Fig. 4: eine der Fig.3 entsprechende Darstellung der horizontal einander gegenüberliegend und übereinander angeordneten Schlitten mit relativ zueinander derart verstellten Sägeblättern, dass sie jeweils separat voneinander Schnitte an einem Werkstück geringerer Querschnittshöhe durchführen können, gemäß den Schnittlinien B-B in Fig.2.

Von einer im Ganzen mit 1 bezeichneten Sägemaschinen sind in Fig.1 und 2 nur die wesentlichen Teile, nicht aber das Maschinengestell und daran angeordnete Lagerungen und Halterungen dargestellt.

In allen Figuren erkennt man jeweils mehrere, in parallelen Ebenen angeordnete, in noch zu beschreibender Weise relativ zueinander verstellbare, drehbar angetriebene Sägeblätter 2, wobei deren Drehantrieb ebenfalls der Einfachheit halber nicht dargestellt ist. Diese dienen zum Zersägen von länglichen Werkstücken 3 aus Holz, die sich in den Fig.1 und 2 gerade kurz vor dem Eintritt in die Sägemaschine 1 befinden, während in Fig.3 und 4 der Sägeeingriff der Sägeblätter 2 in die Werkstücke 3 dargestellt ist, und die unterschiedliche Querschnittsabmessungen haben können.

Die Werkstücke 3 sind relativ zu den rotierenden Sägeblättern 2 in ihrer Längsrichtung und damit in Richtung der Pfeile Pf1 (vergleiche Fig.1 und 2) mittels eines Vorschubantriebes verstellbar, der im Ausführungsbeispiel durch einen Kettenförderer 4 sowie rollenförmige Niederhalter 5 oberhalb der jeweiligen Werkstücke 3 gebildet wird.

In Vorschubrichtung vor den ersten Sägeblättern 2 sind die für solche Sägemaschine 1 vorgeschriebenen Rückhalter 6 erkennbar.

In den Fig.3 und 4 erkennt man, dass die Sägemaschine 1 wenigstens zwei relativ zur Vorschubrichtung einander auf gleicher Höhe gegenüberstehend angeordnete Schlitten 7 mit koaxial zueinander angeordneten Antriebswellen 8 für parallele Sägeblätter 2 aufweist und dass diese Schlitten 7 gemäß den Doppelpfeilen Pf 2 quer zur Vorschubrichtung relativ zueinander verstellbar sind, so dass also einander unmittelbar gegenüberstehend angeordnete Schlitten 7 einander angenähert oder voneinander wegbewegt werden können.

Dabei ist an jedem Schlitten 7 eine fest mit ihm verbundene, aber drehbar antreibbare Antriebswelle 8 angeordnet, die im Ausführungsbeispiel jeweils ein Sägeblatt 2 trägt und dabei als Hohlwelle ausgebildet ist. Im Inneren dieser als Hohlwelle ausgebildeten Antriebswelle 8 befindet sich eine koaxial stirnseitig über sie überstehende, drehfest mit ihr verbundene, aber in Längsrichtung teleskopartig verstellbare zweite Welle 9 für ein weiteres paralleles Sägeblatt 2.

Durch diese Anordnung kann also jeder Schlitten 7 zwei Sägeblätter 2 tragen, die jeweils einerseits durch die Bewegung des Schlittens in Richtung des Doppelpfeiles Pf2 seitlich verstellt werden können, wobei aber das weitere, von der zweiten Welle 9 getragene Sägeblatt 2 seinerseits gemäß den Doppelpfeilen Pf3 (vergleiche Fig.3 und 4) auch noch relativ zu dem erstgenannten Sägeblatt und dem Schlitten 7 verstellt werden kann. Somit kann schon mit nur zwei einander gegenüberliegend angeordneten Schlitten 7 eine große Variation von Schnitten an einem Werkstück 3 durchgeführt werden.

Dabei verdeutlichen vor allem die Fig.3 und 4, dass jeder der im Ausführungsbeispiel vorgesehenen Schlitten 7 eine als Hohlwelle ausgebildete, drehbar antreibbare, aber axial feststehende Antriebswelle 8 und eine in deren Inneren drehfest aber axial verschiebbare zweite Welle 9 für wenigstens ein weiteres paralleles Sägeblatt 2 aufweist und dass die beidseits eines Werkstücks 3 angeordneten Schlitten 7 jeweils gemäß den Pfeilen Pf2 in entgegengesetzter Richtung zu dem Werkstück 3 hin und von dem Werkstück weg verschiebbar sind.

Zwar wäre denkbar, die Antriebswelle 8 ihrerseits relativ zu dem Schlitten 7 verstellbar auszubilden und die Schlitten ebenfalls verschiebbar oder aber feststehend zu gestalten, jedoch ergäbe dies einen erhöhten maschinellen Aufwand bezüglich der Übertragung der Antriebskraft von einem nicht näher dargestellten Antrieb auf diese Wellen 8. Im vorliegenden Falle kann ein gemeinsamer Antrieb für die Wellen 8 und 9 vorgesehen sein, da sie aufgrund ihrer konzentrischen und koaxialen Anordnung gemeinsam und in gleicher Drehrichtung gemäß den Pfeilen Pf4 (Fig.1 und 2) rotieren können.

Gemäß den Fig.3 und 4 können jeweils einander auf gleicher Höhe gegenüberliegende Schlitten 7 ein Schlittenpaar bilden und jeweils darüber können weitere Schlitten 7 als weiteres Schlittenpaar angeordnet sein, die in übereinstimmender Form eine fest Antriebswelle 8 und eine relativ dazu verschiebbare zweite Welle 9 haben. Dabei erkennt man, dass diese Schlitten zwar weitgehend übereinstimmend ausgebildet sind, bei den unteren Schlitten 7 aber die Antriebswellen 8 in deren oberen Bereich und bei dem oberen Schlitten 7 in deren unteren Bereich angeordnet sind, so dass die Antriebswellen 8 der übereinander angeordneten Schlitten einander möglichst nah sind.

Durch die Doppelpfeile Pf5 in Fig.4 ist angedeutet, dass die übereinander angeordneten Schlitten jeweils gegenüber den unter ihnen befindlichen Schlitten 7 höhenverstellbar sind. Somit können die oberen Schlitten 7 mit geringerem Abstand und jeweils versetzten Sägeblättern 2 gemäß Fig.4 jeweils einzelne Schnitte an einem Werkstück durchführen, wobei Fig.4 für die dort erkennbaren vier Schlitten mit jeweils zwei Sägeblättern, also insgesamt acht Sägeblättern auch entsprechend acht parallele Schnitte an einem Werkstück 3 durchführen und dieses in insgesamt neun Platten oder Einzelbretter zerteilen können.

Durch die Höhenverstellung gemäß dem Doppelpfeil Pf5 an den oberen Schlitten 7 können diese jedoch gemäß Fig.3 auch eine höhere Position einnehmen, in welcher dann die Sägeblätter 2 der übereinander angeordneten Schlitten 7 in eine übereinstimmende Ebene gebracht werden können, so dass sich die Schnitthöhen der Sägeblätter 2 addieren lassen, also Werkstücke mit größerer Querschnittshöhe zersägt werden können.

Dabei zeigt die zugehörige Fig.1, dass die Sägeblätter 2 und deren Antriebswellen 8 und 9 der übereinander angeordneten Schlitten 7 in Vorschubrichtung geringfügig hintereinander versetzt sind, so dass sich die Sägeblätter in ihren einander angenäherten Bereichen in übereinstimmenden Ebenen etwas überlappen können, um mit Sicherheit eine Trennung der einzelnen gesägten Abschnitte des Werkstücks zu bewirken.

In den Fig.1 und 2 ist gleichzeitig dargestellt, dass dabei nicht nur jeweils zwei auf gleicher Höhe angeordnete Schlitten 7, sondern in Vorschubrichtung hintereinander weitere derartige Schlitten 7 angeordnet sein können, so dass sich insgesamt vier untere und vier obere Schlitten 7 mit einer entsprechend großen Anzahl, nämlich der doppelten Anzahl von Sägeblättern 2 ergibt, wie sie in Fig.4 erkennbar ist. Entsprechend groß ist die Anzahl der Einzelteile, die aus einem Werkstück 3 gebildet werden können.

Durch den Doppelpfeil Pf6 in Fig.1 und 4 ist dabei angedeutet, dass auch die unteren Schlitten 7 zusätzlich zu ihren horizontalen Verstellmöglichkeiten vertikal verstellt werden können, so dass die von ihnen getragenen Sägeblätter 2, wenn sie im Werkstück stecken bleiben, leicht nach unten daraus herausgefahren werden können. Darüber hinaus kann auf diese Weise das Auswechseln der Sägeblätter 2 vereinfacht werden, weil diese in abwärts verstellter Position besser zugänglich sein können.

In Fig.1 und 2 erkennt man außerdem, dass auch zwischen den einzelnen Paaren von Schlitten 7 Kettenförderer 4 und Niederhalterrollen 5 angeordnet sind, wobei letztere analog zu der vertikalen Verstellbarkeit der oberen Schlitten ebenfalls in der Höhe verstellbar sind, wie es durch die Doppelpfeile Pf7 angedeutet ist, um eine Anpassung an Werkstücke 3 mit unterschiedlicher Querschnittshöhe zu ermöglichen. Ferner ist auch in Vorschubrichtung hinter dem letzten Schlittenpaar ein weiterer Kettenförderer 4 mit Niederhaltern 5 angeordnet, um auch die zersägten Werkstückteile gut abführen zu können. Dabei können die rollenförmigen Niederhalter 5 zur Verstärkung des Vorschubs ihrerseits angetrieben sein.

Die Sägemaschine 1 weist mehrere in parallelen Ebenen angeordnete, relativ zueinander verstellbare und drehbar antreibbare Sägeblätter 2 zum Zersägen von länglichen Werkstücken 3 aus Holz auf, wobei die Werkstücke 3 relativ zu den rotierenden Sägeblättern 2 in ihrer Längsrichtung mittels eines Vorschubantriebes verstellbar sind. Die Sägemaschine 1 hat dabei einander auf gleicher Höhe gegenüberstehend angeordnete Schlitten 7 mit koaxial zueinander angeordneten Antriebswellen 8 für parallele Sägeblätter 2, wobei diese Schlitten 7 quer zur Vorschubrichtung in Veränderung ihres Abstands relativ zueinander verstellbar sind, so dass auch der Abstand der Sägeblätter 2 einstellbar ist. An jedem Schlitten 7 ist außerdem die mit ihm verbundene, drehbar angetriebene Antriebswelle 8 als Hohlwelle ausgebildet und weist in ihrem Inneren eine koaxial stirnseitig über sie überstehende, drehfest mit ihr verbundene, aber in Längsrichtung verstellbare zweite Welle 9 für ein weiteres Sägeblatt 2 auf, so dass der selbstverstellbare Schlitten 7 mit dem dadurch verstellbaren Sägeblatt 2 noch ein weiteres Sägeblatt 2 trägt, dass wiederum relativ zu dem Schlitten und dem erstgenannten Sägeblatt 2 verstellbar ist, ohne dass auf einer Welle sägeblättertragende Hülsen verschoben werden müssen. Dabei können mehrere derartige Schlitten übereinander und/oder in Vorschubrichtung hintereinander angeordnet sein, so dass beispielsweise mit zwei in Vorschubrichtung hintereinander angeordneten Schlittenpaaren und jeweils darüber angeordneten weiteren Schlittenpaaren sechzehn relativ zueinander verstellbare Sägeblätter 2 zur Verfügung stehen.

## Patentansprüche

1. Sägemaschine (1) mit mehreren in parallelen Ebenen angeordneten, relativ zueinander verstellbaren, drehbar antreibaren Sägeblättern (2) zum Zersägen von länglichen Werkstücken (3) aus Holz, wie Brettern und/oder Modeln, welche Werkstücke (3) relativ zu den rotierenden Sägeblättern (2) in ihrer Längsrichtung mittels eines Vorschubantriebes verstellbar sind, wobei die Sägemaschine (1) wenigstens zwei relativ zur Vorschubrichtung einander auf gleicher Höhe gegenüberstehende Schlitten (7) mit koaxial zueinander angeordneten Antriebswellen (8) für die parallelen Sägeblätter (2) aufweist, diese Schlitten (7) quer zur Vorschubrichtung relativ zueinander verstellbar sind und an jedem Schlitten (7) wenigstens eine mit ihm verbundene, drehbar angetriebene Antriebswelle (8) angeordnet ist, die zumindest ein Sägeblatt (2) trägt, wobei jeweils oberhalb oder unterhalb von einem der Schlitten (7) ein weiterer Schlitten (7) mit einer Antriebswelle (8) angeordnet ist und der jeweils höherliegende Schlitten (7) abwärts und aufwärts verstellbar gelagert ist und wobei die Sägeblätter (2) eines oberen und eines unteren Schlittens (7) parallel zueinander und jeweils in einer übereinstimmenden Ebene einstellbar und dabei in vorschUbrichtung mit ihren Mittelachsen etwas versetzt und mit ihren Schneidkanten in vorschubrichtung hintereinander überlappend oder seitlich zueinander einstellbar sind, **dadurch gekennzeichnet, dass** die drehbar angetriebenen Antriebewellen (8) an den Schlitten (7) als Hohlwelle ausgebildet sind, dass im Inneren dieser Hohlwellen eine koaxiale stirnseitig über eie überstehende, drehfest mit ihr verbundene, aber zusammen mit einem Sägeblatt in Längsrichtung verstellbare zweite Welle (9) für wenigstens ein zweites paralleles Sägeblatt (2) gelagert ist und dass auch die unteren Schlitten (7) zusätzlich zu ihrer horizontalen Verstellbarkeit in vertikaler Richtung verstellbar sind.

2. Sägemaschine nach Anspruch 1, **dadurch gekennzeichnet, dass** jeder Schlitten (7) eine als Hohlwelle auegebildete, drehbar antreibbare, aber axial feststehende Antriebswelle (8) und eine in deren Inneren drehfest aber axial verschiebbare zweite Welle (9) für wenigstens ein zweites paralleles Sägeblatt (2) aufweist und dass die beidseits eines Werkstücks angeordneten Schlitten (7) jeweils in entgegengesetzten Richtungen zu dem Werkstück (3) hin und von dem Werkstück weg verschiebbar sind.

3. Sägemaschine nach einem der Ansprüche 1 oder 2, **dadurch gekennzeichnet, dass** in Vorschubrichtung hinter den einander gegenüberliegend angeordneten Schlitten (7) insbesondere in gleicher Höhe wenigstens ein weiterer Schlitten (7) mit Hohlwelle (8) und verstellbarer zweiter Welle (9) sowie wenigstens zwei Sägeblättern (2) angeordnet ist, der in horizontaler Richtung relativ zur Vorschubrichtung verstellbar ist.

4. Sägemaschine nach einem der Ansprüche 1 bis 3, **dadurch gekennzeichnet, dass** in Vorschubrichtung hinter beiden einander gegenüberliegend angeordneten Schlitten (7) jeweils wenigstens ein weiterer Schlitten (7) mit je zwei Sägeblättern (2) quer zur Vorschubrichtung des Werkstücks (3) verstellbar angeordnet sind.

5. Sägemaschine nach einem der Ansprüche 1 bis 4, **dadurch gekennzeichnet, dass** wenigstens oberhalb eines Paares von Schlitten (7) ein weiteres Schlittenpaar verstellbar angeordnet ist und insbesondere oberhalb von jedem Schlittenpaar ein solches weiteres Paar zweier einander gegenüberliegender Schlitten (7) relativ zueinander verstellbar vorgesehen sind.

6. Sägemaschine nach einem der Ansprüche 1 bis 5, **dadurch gekennzeichnet, dass** die Schlitten (7) und/oder die in ihren Antriebswellen (8) gelagerten zweiten Wellen (9) der Sägemaschine und/oder die Schlitten selbst jeweils unabhängig voneinander verstellbar sind.

7. Sägemaschine nach einem der Ansprüche 1 bis 6, **dadurch gekennzeichnet, dass** als Vorschubvorrichtung vor dem ersten Paar der sich gegenüberliegenden Schlitten (7) ein Kettenförderer (4) und im Falle mehrerer in Vorschubrichtung hintereinander angeordneter Schlitten (7) mit Sägeblättern (2) im Zwischenraum zwischen diesen Schlitten (7) ebenfalls wenigstens ein Kettenförderer (4) und oberhalb des der Kettenförderer (4) zumindest ein rollenförmiger Niederhalter (5) für das Werkstück (3) vorgesehen sind.

8. Sägemaschine nach einem der Ansprüche 1 bis 7, **dadurch gekennzeichnet, dass** in Vorschubrichtung hinter dem letzten Schlittenpaar ein weiterer Kettenförderer (4) und insbesondere wenigstens ein Niederhalter (5) angeordnet sind.

9. Sägemaschine nach einem der Ansprüche 1 bis 8, **dadurch gekennzeichnet, dass** wenigstens ein rollenförmiger Niederhalter (5) oder mehrere Niederhalter (5) zur Verstärkung des Vorschubs angetrieben ist/sind.

## Claims

1. Sawing machine (1) comprising a plurality of saw blades (2), which are arranged in parallel planes, are adjustable relative to one another and can be driven in a rotatable manner, for sawing elongate workpieces (3) consisting of wood, such as boards and/or pattern blocks, which workpieces (3) are adjustable relative to the rotating saw blades (2) in their longitudinal direction by means of a feed drive, wherein the sawing machine (1) comprises at least two slides (7) which face one another at the same height relative to the feed direction and have drive shafts (8), arranged coaxially with respect to one another, for the parallel saw blades (2), these slides (7) are adjustable relative to one another transverse to the feed direction, and arranged on each slide (7) is at least one rotatably driven drive shaft (8) which is connected thereto and supports at least one saw blade (2), wherein arranged in each case above or below one of the slides (7) is a further slide (7) having a drive shaft (8) and the respectively higher slide (7) is mounted so as to be adjustable downwards and upwards, and wherein the saw blades (2) of an upper and a lower slide (7) are adjustable in parallel with one another and in each case in a corresponding plane and are slightly offset in the feed direction with their centre axes and are adjustable with their cutting edges in the feed direction in an overlapping manner one behind the other or laterally with respect to one another, **characterised in that** the rotatably driven drive shafts (8) are formed on the slides (7) as a hollow shaft, that mounted in the interior of these hollow shafts is a coaxial second shaft (9) for at least one second parallel saw blade (2), which second shaft protrudes on the end side beyond said hollow shaft and is connected thereto for conjoint rotation but is adjustable together with a saw blade in the longitudinal direction, and that the lower slides (7) are also adjustable in the vertical direction in addition to their horizontal adjustability.

2. Sawing machine as claimed in claim 1, **characterised in that** each slide (7) comprises a drive shaft (8), which is formed as a hollow shaft, can be driven in a rotatable manner but is axially fixed, and a second shaft (9), which is rotationally fixed but axially displaceable in the interior thereof, for at least one second parallel saw blade (2) and that the slides (7) arranged on both sides of a workpiece are each displaceable in opposite directions towards the workpiece (3) and away from the workpiece.

3. Sawing machine as claimed in any one of claims 1 or 2, **characterised in that** arranged in the feed direction downstream of the mutually oppositely disposed slides (7) in particular at the same height is at least one further slide (7) which has a hollow shaft (8), an adjustable second shaft (9) and at least two saw blades (2) and which is adjustable in the horizontal direction relative to the feed direction.

4. Sawing machine as claimed in any one of claims 1 to 3, **characterised in that** in the feed direction downstream of the two mutually oppositely disposed slides (7), in each case at least one further slide (7) each having two saw blades (2) is arranged in such a manner as to be adjustable transverse to the feed direction of the workpiece (3).

5. Sawing machine as claimed in any one of claims 1 to 4, **characterised in that** at least above one pair of slides (7) a further pair of slides is arranged in an adjustable manner and such a further pair of two mutually opposite slides (7) are provided so as to be adjustable relative to one another in particular above each pair of slides.

6. Sawing machine as claimed in any one of claims 1 to 5, **characterised in that** the slides (7) and/or the second shafts (9), mounted in their drive shafts (8), of the sawing machine and/or the slides themselves are each adjustable independently of one another.

7. Sawing machine as claimed in any one of claims 1 to 6, **characterised in that** a chain conveyor (4) is provided as a feed apparatus upstream of the first pair of the mutually opposite slides (7) and in the case of a plurality of slides (7), which are arranged one behind the other in the feed direction and have saw blades (2), likewise at least one chain conveyor (4) and at least one roller-shaped holding-down device (5) for the workpiece (3) above the chain conveyors (4) are provided in the intermediate space between these slides (7).

8. Sawing machine as claimed in any one of claims 1 to 7, **characterised in that** a further chain conveyor (4) and in particular at least one holding-down device (5) are arranged in the feed direction downstream of the last pair of slides.

9. Sawing machine as claimed in any one of claims 1 to 8, **characterised in that** at least one roller-shaped holding-down device (5) or a plurality of holding-down devices (5) is/are driven for the purpose of augmenting the feed.

## Revendications

1. Machine de sciage (1) avec plusieurs lames de scie (2) disposées dans des plans parallèles, déplaçables l'une par rapport à l'autre et pouvant être entraînées en rotation, pour le sciage de pièces allongées en bois (3), telles que des planches et/ou des billes de bois, pièces (3) qui peuvent être déplacées par rapport aux lames de scie (2) dans leur direction longitudinale au moyen d'un entraînement d'avancement, dans laquelle la machine de sciage (1) présente au moins deux chariots (7) placés l'un en face de l'autre à la même hauteur par rapport à la direction d'avancement avec des arbres d'entraînement (8) disposés coaxialement l'un à l'autre pour les lames de scie parallèles (2), ces chariots (7) sont déplaçables l'un par rapport à l'autre transversalement à la direction d'avancement et sur chaque chariot (7) est disposé au moins un arbre d'entraînement (8) relié à celui-ci et entraîné en rotation, qui porte au moins une lame de scie (2), dans laquelle respectivement au-dessus ou en dessous d'un des chariots (7) est disposé un autre chariot (7) avec un arbre d'entraînement (8) et le chariot (7) situé respectivement le plus haut est monté de façon déplaçable vers le bas et vers le haut, et dans laquelle les lames de scie (2) d'un chariot supérieur et d'un chariot inférieur (7) sont réglables parallèlement l'une à l'autre et respectivement dans un plan correspondant et sont en l'occurrence réglables dans la direction d'avancement avec leurs axes centraux légèrement décalés et avec leurs arêtes de coupe en chevauchement l'une derrière l'autre dans la direction d'avancement ou latéralement l'une par rapport à l'autre, **caractérisée en ce que** les arbres d'entraînement (8) entraînés en rotation sur les chariots (7) sont réalisés sous la forme d'arbres creux, **en ce qu'**à l'intérieur de ces arbres creux est monté un deuxième arbre coaxial (9) pour au moins une deuxième lame de scie parallèle (2), qui les dépasse du côté frontal, avec lesquels il est calé en rotation mais qui est déplaçable en direction longitudinale en même temps qu'une lame de scie, et **en ce que** les chariots inférieurs (7) sont déplaçables également en direction verticale en plus de leur mobilité horizontale.

2. Machine de sciage selon la revendication 1, **caractérisée en ce que** chaque chariot (7) présente un arbre d'entraînement (8) réalisé sous forme d'arbre creux, pouvant être entraîné en rotation mais axialement bloqué et un deuxième arbre (9) calé en rotation à l'intérieur de celui-ci mais déplaçable axialement pour au moins une deuxième lame de scie parallèle (2) et **en ce que** les chariots (7) disposés de part et d'autre d'une pièce sont déplaçables respectivement dans des directions opposées vers la pièce (3) et à l'écart de la pièce.

3. Machine de sciage selon une des revendications 1 ou 2, **caractérisée en ce qu'**au moins un autre chariot (7) avec un arbre creux (8) et un deuxième arbre déplaçable (9) et avec au moins deux lames de scie (2), qui est déplaçable en direction horizontale par rapport à la direction d'avancement, est disposé dans la direction d'avancement derrière les chariots (7) disposés l'un en face de l'autre, en particulier à la même hauteur.

4. Machine de sciage selon l'une quelconque des revendications 1 à 3, **caractérisée en ce qu'**au moins un autre chariot (7) avec chacun deux lames de scie (2) est disposé, dans la direction d'avancement derrière les deux chariots (7) disposés l'un en face de l'autre, de façon déplaçable transversalement à la direction d'avancement de la pièce (3).

5. Machine de sciage selon l'une quelconque des revendications 1 à 4, **caractérisée en ce qu'**une autre paire de chariots est disposée de façon déplaçable au moins au-dessus d'une paire de chariots (7) et en particulier une telle autre paire de deux chariots (7) disposés l'un en face de l'autre est prévue au-dessus de chaque paire de chariots, de façon déplaçable l'un par rapport à l'autre.

6. Machine de sciage selon l'une quelconque des revendications 1 à 5, **caractérisée en ce que** les chariots (7) et/ou les deuxièmes arbres (9) montés dans leurs arbres d'entraînement (8) de la machine de sciage et/ou les chariots eux-mêmes sont respectivement déplaçables de façon indépendante l'un de l'autre.

7. Machine de sciage selon l'une quelconque des revendications 1 à 6, **caractérisée en ce qu'**il est prévu comme dispositif d'avancement avant la première paire des chariots (7) disposés l'un en face de l'autre un convoyeur à chaîne (4) et, dans le cas de plusieurs chariots (7) disposés l'un derrière l'autre dans la direction d'avancement avec des lames de scie (2) dans l'espace intermédiaire entre ces chariots (7), également au moins un convoyeur à chaîne (4) et au-dessus du convoyeur à chaîne (4) au moins un dispositif de serrage (5) en forme de rouleau pour la pièce (3).

8. Machine de sciage selon l'une quelconque des revendications 1 à 7, **caractérisée en ce qu'**un autre convoyeur à chaîne (4) et en particulier au moins un dispositif de serrage (5) sont disposés dans la direction d'avancement derrière la dernière paire de chariots.

9. Machine de sciage selon l'une quelconque des revendications 1 à 8, **caractérisée en ce qu'**au moins un dispositif de serrage en forme de rouleau (5) ou plusieurs dispositifs de serrage (5) est/sont entraîné(s) pour renforcer l'avancement.
